# EUROPÄISCHE PATENTSCHRIFT

(11) **EP 3 515 847 B1**
(45) Veröffentlichungstag und Bekanntmachung des Hinweises auf die Patenterteilung: **29.07.2020**
(21) Anmeldenummer: 17772692.4
(22) Anmeldetag: 22.09.2017
(51) Int. Cl.: B65H 1/02, B65B 43/22, B65B 43/12, B31B 50/04

(54) **VORRICHTUNG ZUM ZUFÜHREN EINER MEHRZAHL FLÄCHIG ANEINANDER ANLIEGENDER, FLÄCHIGER ELEMENTEN, INSBESONDERE KARTONZUSCHNITTEN, ZU EINER VERPACKUNGSVORRICHTUNG**
APPARATUS FOR FEEDING A PLURALITY OF FLAT ELEMENTS LYING FLAT ON ONE ANOTHER, IN PARTICULAR CARTON BLANKS, TO A PACKAGING APPARATUS
SYSTÈME D'ALIMENTATION D'UN DISPOSITIF D'EMBALLAGE EN UNE PLURALITÉ D'ÉLÉMENTS PLATS JUXTAPOSÉS À PLAT, NOTAMMENT EN FLANS DE CARTON

(30) Priorität: 23.09.2016 DE 202016005874 U
(43) Veröffentlichungstag der Anmeldung: 31.07.2019
(73) Patentinhaber: SOMIC Verpackungsmaschinen GmbH & Co. KG, 83123 Amerang (DE)
(72) Erfinder: BONETSMÜLLER, Manfred, 83123 Amerang (DE); EDER, Norbert, 83123 Amerang (DE)
(74) Vertreter: Weickmann & Weickmann PartmbB
(86) Internationale Anmeldenummer: PCT/EP2017/074086
(87) Internationale Veröffentlichungsnummer: WO 2018/055103

(56) Entgegenhaltungen:
- EP-A1- 0 339 178
- WO-A2-2007/084261
- FR-A1- 2 564 065
- US-A- 3 680 854
- US-A1- 2009 087 296

## Beschreibung

Die Erfindung betrifft eine Vorrichtung zum Zuführen einer Mehrzahl von flächig aneinander anliegenden, flächigen Elementen, insbesondere Kartonzuschnitten, zu einer Verpackungsvorrichtung nach dem Oberbegriff des Anspruchs 1.

Bereits an dieser Stelle sei darauf hingewiesen, dass der Begriff "Zuführabschnitt" im Sinne der vorliegenden Erfindung einen Längenabschnitt der Zuführvorrichtung bezeichnet, der über seine gesamte Länge eine vorbestimmte Neigung in Richtung zur Verpackungsvorrichtung hin aufweist. Zudem wird die Erfindung nachstehend der einfacheren Darstellung halber am Beispiel von Kartonzuschnitten erläutert werden. Hieraus kann jedoch keine wie auch immer geartete Einschränkung abgeleitet werden.

Aus dem Stand der Technik sind (nicht gattungsgemäße) Zuführvorrichtungen bekannt, welche über einen einzigen Zuführabschnitt verfügen, der zur Verpackungsvorrichtung hin abfällt. Die Förderoberfläche der sich über die gesamte Länge dieses Zuführabschnitts erstreckenden Fördereinrichtung ist dabei von einem Material gebildet, dessen Haftreibungskoeffizient bezüglich der Kartonzuschnitte derart gewählt ist, dass die Kartonzuschnitte im Wesentlichen ohne Schlupf relativ zur Förderoberfläche zur Verpackungsvorrichtung hin gefördert werden können. Berücksichtigt man, dass die Länge des Zuführabschnitts üblicherweise derart bemessen ist, dass der Zuführabschnitt so viele Kartonzuschnitte aufnehmen kann, dass die Beschickung der Verpackungsvorrichtung für mehrere Minuten gesichert ist, so sieht man leicht ein, dass der schwerkraftbedingte Druck (Staudruck), den die Gesamtheit der Kartonzuschnitte aufgrund der Neigung des Zuführabschnitts auf die der Verpackungsvorrichtung benachbart angeordneten Kartonzuschnitte ausübt, einen Wert annehmen kann, der das Vereinzeln der Kartonzuschnitte mittels einer, üblicherweise Vakuumgreifer aufweisenden, Greifereinheit am Beginn der Verpackungsvorrichtung erschwert, ja gelegentlich sogar unmöglich macht. Dies führt zu unerwünschten Ausfallzeiten der Verpackungsvorrichtung.

Um diesem Problem zu begegnen, wurden bereits (gattungsgemäße) Zuführvorrichtungen vorgeschlagen, die einen im Wesentlichen horizontal verlaufenden ersten Zuführabschnitt mit einer Fördereinrichtung und einen zur Verpackungsvorrichtung hin abfallenden zweiten Zuführabschnitt ohne Fördereinrichtung aufweisen. Durch diese Anordnung kann zwar der Staudruck deutlich reduziert werden, da die in dem horizontalen ersten Zuführabschnitt angeordneten Kartonzuschnitte hierzu nicht beitragen können. Es hat sich in der Praxis jedoch gezeigt, dass diese Zuführvorrichtungen anfällig sind für ein Verkanten der am Ende des zweiten Zuführabschnitts der Verpackungsvorrichtung benachbart angeordneten Kartonzuschnitte. Dabei ist zu berücksichtigen, dass die Kartonzuschnitte der Verpackungsvorrichtung - auch erfindungsgemäß - bevorzugt in einer Orientierung zugeführt werden, in der sie mit einer umlaufenden Kante auf dem ersten Zuführabschnitt und dem zweiten Zuführabschnitt aufstehen.

Die Druckschrift US 2009/087296 A1 offenbart eine Zuführvorrichtung nach dem Oberbegriff des Anspruchs 1.

Ferner sei auf die Druckschrift US 3 680 854 A verwiesen.

Es ist Aufgabe der vorliegenden Erfindung, hier Abhilfe zu schaffen.

Diese Aufgabe wird erfindungsgemäß durch eine Zuführvorrichtung nach Anspruch 1 gelöst.

Infolge des niedrigen Haftreibungskoeffizienten der Förderoberfläche der weiteren Fördereinrichtung können die Kartonzuschnitte mit ihrer umlaufenden Kante einerseits auf dieser Förderoberfläche entlang gleiten, wodurch die Vorteile des gattungsbildenden Standes der Technik auch bei der erfindungsgemäßen Zuführvorrichtung erzielt werden können. Andererseits erhalten die Kartonzuschnitte trotz des niedrigen Haftreibungskoeffizienten gleichwohl bei jedem Fördertakt einen Förderimpuls, der, wie sich in der Praxis eindruckvoll bestätigt hat, ausreicht, um einem Verkanten der Kartonzuschnitte entgegenzuwirken.

Vorteilhafterweise kann vorgesehen sein, dass der Haftreibungskoeffizienten der Förderoberfläche der weiteren Fördereinrichtung derart gewählt ist, dass die Haftreibung zwischen der Förderoberfläche und den Kartonzuschnitten während eines Fördertakts der weiteren Fördereinrichtung überwunden wird, so dass es zum Schlupf zwischen der Förderoberfläche und den Kartonzuschnitten kommt.

Beispielsweise kann die Förderoberfläche der Fördereinrichtung des ersten Zuführabschnitts aus Polyurethan gebildet sein oder/und die Förderoberfläche der weiteren Fördereinrichtung des zweiten Zuführabschnitts aus Teflon gebildet sein. Alternativ könnte die Förderoberfläche der Fördereinrichtung des ersten Zuführabschnitts auch aus Elastomer, Naturkautschuk, Polyamidgewebe oder Silikon gebildet sein, und könnte die Förderoberfläche der weiteren Fördereinrichtung des zweiten Zuführabschnitts aus PVC oder einer Stahlauflage gebildet sein.

Zur Erzielung eines aufeinander abgestimmten Betriebs der beiden Fördereinrichtungen kann ferner vorgesehen sein, dass der Fördereinrichtung des ersten Zuführabschnitts und der weiteren Fördereinrichtung des zweiten Zuführabschnitts eine gemeinsame Antriebsvorrichtung zugeordnet ist. Zur Ermöglichung der Weiterleitung der Antriebskraft der gemeinsamen Antriebsvorrichtung zwischen den beiden Fördereinrichtungen kann dabei vorgesehen sein, dass die beiden Fördereinrichtungen am Übergang vom ersten Zuführabschnitt zum zweiten Zuführabschnitt miteinander in Antriebsverbindung stehen. Dies kann beispielsweise dadurch bewerkstelligt werden, dass am Übergang vom ersten Zuführabschnitt zum zweiten Zuführabschnitt eine Umlenkeinheit angeordnet ist, welche sowohl die die Förderoberfläche der Fördereinrichtung des ersten Zuführabschnitts als auch die Förderoberfläche der weiteren Fördereinrichtung des zweiten Zuführabschnitts umlenkt.

In Weiterbildung der Erfindung wird vorgeschlagen, dass die eine Fördereinrichtung oder/und die weitere Fördereinrichtung wenigstens einen Förderriemen umfasst, der beispielsweise von einem Zahnriemen gebildet ist. Dabei bildet die den Kartonzuschnitten zugewandte Fläche des wenigstens einen Förderriemens die Förderoberfläche bzw. einen Abschnitt der Förderoberfläche der einen Fördereinrichtung bzw. der weiteren Fördereinrichtung.

In diesem Zusammenhang kann ferner vorgesehen sein, dass die Umlenkeinheit eine drehbare Achse umfasst, auf der wenigstens ein dem Förderriemen des ersten Zuführabschnitts zugeordnetes Umlenkrad als auch ein der weiteren Fördereinrichtung des zweiten Zuführabschnitts zugeordnetes Umlenkrad angeordnet sind. Alternativ können die beiden Umlenkräder auch miteinander einstückig ausgebildet und mittels eines gemeinsamen Drehlagers drehbar gelagert sein. Im Falle des Einsatzes von Zahnriemen können die Umlenkräder als Zahnräder vorteilhafterweise ausgebildet sein. Die Antriebskombination Zahnriemen/Zahnrad ermöglicht dabei ein besonders präzises Antreiben der einen Fördereinrichtung oder/und der weiteren Fördereinrichtung.

In Weiterbildung der Erfindung wird vorgeschlagen, dass die Zuführvorrichtung wenigstens zwei Zuführeinheiten umfasst, von denen jede wenigstens einen dem ersten Zuführabschnitt zugeordneten Förderriemen und einen dem zweiten Zuführabschnitt zugeordneten Förderriemen aufweist, wobei diese Förderriemen an einem gemeinsamen Träger angeordnet sind. Vorteilhafterweise weisen die Förderriemen jeder Zuführeinheit die gleiche Breite auf.

Um einen störungsfreien Übergang der Kartonzuschnitte von dem ersten Zuführabschnitt zum zweiten Zuführabschnitt gewährleisten zu können, ist es vorteilhaft, wenn die Förderriemen am Übergang vom ersten Zuführabschnitt zum zweiten Zuführabschnitt einander benachbart angeordnet sind. Dabei ist es bevorzugt, wenn der Abstand der beiden Förderriemen kleiner ist als ihre Breite bzw. die Breite des schmaleren der beiden Förderriemen.

Ferner kann die Zuführvorrichtung einen Rahmen umfassen, an welchem die wenigstens zwei Zuführeinheiten quer zur Förderrichtung relativ zueinander verlagerbar angeordnet sind. Dies ermöglicht es, die Zuführvorrichtung für flächige Elemente, insbesondere Kartonzuschnitte, unterschiedlicher Breite einzusetzen.

Abschließend sei darauf hingewiesen, dass der erste Zuführabschnitt, wie dies aus dem Stand der Technik an sich bekannt ist, vorteilhafterweise im Wesentlichen horizontal verlaufen kann. Dies erlaubt es, ihn in jeder gewünschten Länge auszubilden, ohne dass hierdurch ein Staudruck erzeugt würde, der sich auf die am Ende des zweiten Zuführabschnitts der Verpackungsvorrichtung benachbart angeordneten Kartonzuschnitten auswirken könnte.

Darüber hinaus kann der zweite Zuführabschnitt relativ zur Horizontalen einen Neigungswinkel von zwischen etwa 5° und etwa 40° aufweisen, wobei positive Winkelwerte eine in Förderrichtung zur Verpackungsvorrichtung abfallenden Verlauf des zweiten Zuführabschnitts angeben.

Die Erfindung wird im Folgenden anhand der beigefügten Zeichnung an einem Ausführungsbeispiel näher erläutert werden. Es stellt dar:
- Figur 1: eine perspektivische Darstellung einer erfindungsgemäßen Zuführvorrichtung;
- Figur 2: eine Draufsicht der erfindungsgemäßen Zuführvorrichtung;
- Figur 3: eine Seitenansicht der erfindungsgemäßen Zuführvorrichtung; und
- Figur 4: eine schematische Darstellung des Aufbaus der Förderriemen der erfindungsgemäßen Zuführvorrichtung

In den Figuren 1 bis 3 ist eine erfindungsgemäße Zuführvorrichtung ganz allgemein mit 10 bezeichnet. Sie dient zum Zuführen einer Mehrzahl von flächig aneinander anliegenden, flächigen Elementen 12 (siehe Figur 3), insbesondere Kartonzuschnitte, zu einer Verpackungsvorrichtung, deren Position in Figur 3 lediglich grob schematisch durch das Bezugszeichen V angedeutet ist.

Die Zuführvorrichtung 10 umfasst zwei Zuführeinheiten 14 und 16, die bezüglich einer Längsmittelebene E (siehe Figur 2) der Zuführvorrichtung 10 spiegelsymmetrisch angeordnet, ansonsten aber identisch ausgebildet sind. Daher wird der Aufbau der Zuführeinheiten 14 und 16 im Folgenden lediglich am Beispiel der Zuführeinheit 14 beschrieben werden.

Die Zuführeinheit 14 und damit auch die Zuführvorrichtung 10 umfasst zwei Zuführabschnitte 18 und 20, von denen jeder einen Förderriemen 22 bzw. 24 aufweist, die beide bevorzugt von einem Zahnriemen gebildet sind. Der Förderriemen 22 wird dabei von einer Antriebseinrichtung 26 angetrieben, welche am besten in Figur 3 zu erkennen ist und auf ein Antriebsrad 28 einwirkt.

Die Antriebseinrichtung 26 ist in dem dargestellten Ausführungsbeispiel von einer Zylinder-Kolben-Einheit 27 gebildet, die bei jeder Betätigung das Antriebsrad 28 über einen mit der Kolbenstange 30 verbundenen Hebel 32 um einen vorbestimmten Winkel in Figur 3 entgegen dem Uhrzeigersinn dreht, und damit das obere Trum 22a des Förderriemens 22 um eine vorbestimmte Distanz in Förderrichtung F, d.h. auf die Verpackungsvorrichtung V zu bewegt. Beim Rückhub der Zylinder-Kolben-Einheit 27 sorgt ein (nicht dargestellter) Freilauf dafür, dass das Antriebsrad 28 in seiner Position verharrt.

Am Übergang vom ersten Zuführabschnitt 18 zum zweiten Zuführabschnitt 20 ist ein Umlenkrad 34 für den Förderriemen 22 angeordnet. Dieses Umlenkrad 34 ist auf der gleichen Achse angeordnet wie ein Umlenkrad 36 des zweiten Förderriemens 24. Die beiden Umlenkräder 34 und 36 sind dabei drehfest miteinander verbunden, sodass die Antriebsbewegung des Förderriemens 22 auf den Förderriemen 24 übertragen werden kann. Auf diese Weise braucht für den Förderriemen 24 keine gesonderte Antriebseinrichtung vorgesehen zu werden. Der Vollständigkeit halber sei auch noch das Umlenkrad 38 des zweiten Förderriemens 24 erwähnt, das an dem der Verpackungsvorrichtung V zugewandten Ende der Zuführvorrichtung 10 angeordnet ist.

Nachzutragen ist an dieser Stelle, dass die Oberfläche 22a1 des oberen Trums 22a des Förderriemen 22 und die Oberfläche 24a1 des oberen Trums 24a des Förderriemens 24 jeweils eine Förderoberfläche bilden, auf der die Kartonzuschnitte 12 im Betrieb der Zuführvorrichtung 10, d.h. auf ihrem Weg zur Verpackungsvorrichtung V aufstehen, und zwar, wie aus Figur 3 zu ersehen ist, mit ihren Umfangskanten.

Beide Förderriemen 22 und 24 können als Zahnriemen ausgebildet sein, in welchem Fall die Umlenkräder 28, 34, 36 und 38 als Zahnräder ausgebildet sind. Wie in Figur 4 schematisch dargestellt ist, umfassen beide Förderriemen 22 und 24 eine erste Lage 40, die dem Kontakt mit den Umlenkräder 28, 34, 36 und 38 dient und im Falle der Ausbildung der Förderriemen als Zahnriemen auch deren Verzahnung 42 trägt. Darüber hinaus umfassen beide Förderriemen 22 und 24 eine zweite Lage 44, die mit den Kartonzuschnitten 12 in Kontakt tritt. Erfindungsgemäß ist die zweite Lage 44 des Förderriemens 22 aus einem Material gebildet, das einen höheren Haftreibungskoeffizienten aufweist als das Material der zweiten Lage 44 des Förderriemens 24. Beispielsweise kann die zweite Lage 44 des Förderriemens 22 aus Polyurethan gebildet sein, während die zweite Lage 44 des Förderriemens 24 aus Teflon gebildet sein kann.

Wie insbesondere in Figur 3 zu erkennen ist, verläuft der erste Zuführabschnitt 18 im Wesentlichen horizontal, während der zweite Zuführabschnitt 20 in Förderrichtung F abfällt. Dabei beträgt der Neigungswinkel α vorzugsweise zwischen etwa 5° und etwa 40°.

An dieser Stelle sei darauf hingewiesen, dass die Förderriemen 22 der ersten Zuführabschnitte 18 der beiden Fördereinheiten 14 und 16 und die zum Antrieb dieser Förderriemen 22 erforderlichen weiteren Elemente gemeinsam eine erste Fördereinrichtung 46 der Zuführvorrichtung 10 bilden, während die Förderriemen 24 der zweiten Zuführabschnitte 20 und die zu deren Antrieb erforderlichen weiteren Elemente gemeinsam eine zweite Fördereinrichtung 48 der Zuführvorrichtung 10 bilden (siehe Figur 2).

Wie man insbesondere in Figur 2 erkennt, sind die beiden Förderriemen 22 und 24 im Bereich des Übergangs vom ersten Zuführabschnitt 18 zum zweiten Zuführabschnitt 20 einander unmittelbar benachbart angeordnet. Sie liegen dabei aber vorzugsweise nicht aneinander an, da dies zu Verschleiß führen würde, sondern weisen voneinander einen Abstand auf, der kleiner ist als die Breite b der beiden Förderriemen 22 und 24 (siehe Figur 2).

Nachzutragen ist noch, dass die beiden Zuführeinheiten 14 und 16 als in sich abgeschlossene Baugruppen ausgebildet sind, welche an einem Rahmen 50 der Zuführvorrichtung 10 in Querrichtung Q, d.h. orthogonal zur Förderrichtung F, relativ zueinander verstellbar angeordnet sind. Hierzu sind sämtliche Bauteile der Zuführeinheiten 14 und 16, d.h. die Förderbänder 22 und 24, sowie sämtliche zu deren Antrieb erforderlichen Elemente, an einem gemeinsamen Träger 52 angeordnet.

## Patentansprüche

1. Vorrichtung (10) zum Zuführen einer Mehrzahl von flächig aneinander anliegenden, flächigen Elementen (12), insbesondere Kartonzuschnitte, zu einer Verpackungsvorrichtung (V), umfassend:
• einen ersten Zuführabschnitt (18) mit einer Fördereinrichtung (46), deren zum Stützen der flächigen Elemente (12) bestimmte Förderoberfläche (22a1) aus einem Material gebildet ist, das bezüglich des Zusammenwirkens mit den flächigen Elementen (12) einen vorbestimmten Haftreibungskoeffizienten aufweist, und
• einen zweiten Zuführabschnitt (20), der zur Verpackungsvorrichtung (V) hin abfällt,
wobei die Neigung des ersten Zuführabschnitts (18) und die Neigung des zweiten Zuführabschnitts (20) zur Verpackungsvorrichtung (V) hin voneinander verschieden sind,
wobei der zweite Zuführabschnitt (20) eine weitere Fördereinrichtung (48) aufweist,
**dadurch gekennzeichnet, dass** eine zum Unterstützen der flächigen Elemente (12) bestimmte Förderoberfläche (24a1) der weiteren Fördereinrichtung (48) aus einem Material gebildet ist, dessen Haftreibungskoeffizient bezüglich des Zusammenwirkens mit den flächigen Elementen (12) einen niedrigeren Wert aufweist als das Material der Fördereinrichtung (46) des ersten Zuführabschnitts (18).

2. Zuführvorrichtung nach Anspruch 1,
**dadurch gekennzeichnet, dass** der Haftreibungskoeffizienten der Förderoberfläche (24a1) der weiteren Fördereinrichtung (48) derart gewählt ist, dass die Haftreibung zwischen der Förderoberfläche (24a1) und den flächigen Elementen (12) während eines Fördertakts der weiteren Fördereinrichtung (48) überwunden wird, so dass es zum Schlupf zwischen der Förderoberfläche (24a1) und den flächigen Elementen (12) kommt.

3. Zuführvorrichtung nach Anspruch 1 oder 2,
**dadurch gekennzeichnet, dass** die Förderoberfläche (22a1) der Fördereinrichtung (46) des ersten Zuführabschnitts (18) aus Polyurethan gebildet ist oder/und dass die Förderoberfläche (24a1) der weiteren Fördereinrichtung (48) des zweiten Zuführabschnitts (20) aus Teflon gebildet ist.

4. Zuführvorrichtung nach einem der vorhergehenden Ansprüche,
**dadurch gekennzeichnet, dass** der Fördereinrichtung (46) des ersten Zuführabschnitts (18) und der weiteren Fördereinrichtung (48) des zweiten Zuführabschnitts (20) eine gemeinsame Antriebsvorrichtung (26) zugeordnet ist.

5. Zuführvorrichtung nach Anspruch 4,
**dadurch gekennzeichnet, dass** die beiden Fördereinrichtungen (46, 48) am Übergang vom ersten Zuführabschnitt (18) zum zweiten Zuführabschnitt (20) miteinander in Antriebsverbindung stehen.

6. Zuführvorrichtung nach Anspruch 4 oder 5,
**dadurch gekennzeichnet, dass** am Übergang vom ersten Zuführabschnitt (18) zum zweiten Zuführabschnitt (20) eine Umlenkeinheit (34, 36) angeordnet ist, welche sowohl die die Förderoberfläche (22a1) der Fördereinrichtung (46) des ersten Zuführabschnitts (18) als auch die Förderoberfläche (24a1) der weiteren Fördereinrichtung (48) des zweiten Zuführabschnitts (20) umlenkt.

7. Zuführvorrichtung nach Anspruch 6,
**dadurch gekennzeichnet, dass** die Umlenkeinheit (34, 36) eine drehbare Achse umfasst, auf der wenigstens ein der Fördereinrichtung (46) des ersten Zuführabschnitts (18) zugeordnetes Umlenkrad (34) als auch ein der weiteren Fördereinrichtung (48) des zweiten Zuführabschnitts (20) zugeordnetes Umlenkrad (36) angeordnet sind.

8. Zuführvorrichtung nach einem der vorhergehenden Ansprüche,
**dadurch gekennzeichnet, dass** die eine Fördereinrichtung (46) oder/und die weitere Fördereinrichtung (48) wenigstens einen Förderriemen (22, 24) umfasst, der beispielsweise von einem Zahnriemen gebildet ist.

9. Zuführvorrichtung nach Anspruch 7 oder 8,
**dadurch gekennzeichnet, dass** sie wenigstens zwei Zuführeinheiten (14, 16) umfasst, von denen jede wenigstens einen dem ersten Zuführabschnitt (18) zugeordneten Förderriemen (22) und einen dem zweiten Zuführabschnitt (20) zugeordneten Förderriemen (24) aufweist, wobei diese Förderriemen (22, 24) an einem gemeinsamen Träger (52) angeordnet sind.

10. Zuführvorrichtung nach Anspruch 9,
**dadurch gekennzeichnet, dass** die Förderriemen (22, 24) wenigstens einer Zuführeinheit (14, 16) die gleiche Breite (b) aufweisen.

11. Zuführvorrichtung nach Anspruch 9 oder 10,
**dadurch gekennzeichnet, dass** die Förderriemen (22, 24) am Übergang vom ersten Zuführabschnitt (18) zum zweiten Zuführabschnitt (20) einander benachbart angeordnet sind.

12. Zuführvorrichtung nach einem der Ansprüche 9 bis 11,
**dadurch gekennzeichnet, dass** sie einen Rahmen (50) umfasst, an welchem die wenigstens zwei Zuführeinheiten (14, 16) quer zur Förderrichtung (F) relativ zueinander verlagerbar angeordnet sind.

13. Zuführvorrichtung nach einem der vorhergehenden Ansprüche,
**dadurch gekennzeichnet, dass** der erste Zuführabschnitt (18) im Wesentlichen horizontal verläuft.

14. Zuführvorrichtung nach einem der vorhergehenden Ansprüche,
**dadurch gekennzeichnet**, das der zweite Zuführabschnitt (20) relativ zur Horizontalen einen Neigungswinkel (α) von zwischen etwa 5° und etwa 40° aufweist.

## Claims

1. Device (10) for feeding a plurality of planar elements (12) which lie flat on one another, in particular cardboard blanks, to a packaging device (V), comprising:
• a first feed portion (18) having a conveying apparatus (46), of which the conveying surface (22a1), which is intended to support the planar elements (12), is made of a material which has a predetermined static friction coefficient with respect to the interaction with the planar elements (12), and
• a second feed portion (20) which slopes downwards towards the packaging device (V),
the inclination of the first feed portion (18) and the inclination of the second feed portion (20) towards the packaging device (V) being different from one another, the second feed portion (20) having a further conveying apparatus (48), **characterised in that** a conveying surface (24a1) of the further conveying apparatus (48) that is intended to support the planar elements (12) is made of a material, of which the static friction coefficient with respect to the interaction with the planar elements (12) has a lower value than the material of the conveying apparatus (46) of the first feed portion (18).

2. Feed device according to claim 1, **characterised in that** the static friction coefficient of the conveying surface (24a1) of the further conveying apparatus (48) is selected such that the static friction between the conveying surface (24a1) and the planar elements (12) during a conveying cycle of the further conveying apparatus (48) is overcome, resulting in slip between the conveying surface (24a1) and the planar elements (12).

3. Feed device according to either claim 1 or claim 2, **characterised in that** the conveying surface (22a1) of the conveying apparatus (46) of the first feed portion (18) is made of polyurethane and/or **in that** the conveying surface (24a1) of the further conveying apparatus (48) of the second feed portion (20) is made of Teflon.

4. Feed device according to any of the preceding claims, **characterised in that** a common drive device (26) is associated with the conveyor apparatus (46) of the first feed portion (18) and the further conveying apparatus (48) of the second feed portion (20).

5. Feed device according to claim 4, **characterised in that** the two conveying apparatuses (46, 48) are in driving engagement with one another at the transition from the first feed portion (18) to the second feed portion (20).

6. Feed device according to either claim 4 or 5, **characterised in that** a deflection unit (34, 36) is arranged at the transition from the first feed portion (18) to the second feed portion (20), which deflection unit deflects both the conveying surface (22a1) of the conveying apparatus (46) of the first feed portion (18) and the conveying surface (24a1) of the further conveying apparatus (48) of the second feed portion (20).

7. Feed device according to claim 6, **characterised in that** the deflection unit (34, 36) comprises a rotatable shaft on which at least one deflection wheel (34) associated with the conveying apparatus (46) of the first feed portion (18) and a deflection wheel (36) associated with the further conveying apparatus (48) of the second feed portion (20) are arranged.

8. Feed device according to any of the preceding claims, **characterised in that** one conveying apparatus (46) and/or the further conveying apparatus (48) comprises at least one conveyor belt (22, 24) which is formed, for example, by a toothed belt.

9. Feed device according to either claim 7 or claim 8, **characterised in that** it comprises at least two feed units (14, 16), each of which has at least one conveyor belt (22) associated with the first feed portion (18) and one conveyor belt (24) associated with the second feed portion (20), said conveyor belts (22, 24) being arranged on a common carrier (52).

10. Feed device according to claim 9, **characterised in that** the conveyor belts (22, 24) of at least one feed unit (14, 16) have the same width (b).

11. Feed device according to either claim 9 or claim 10, **characterised in that** the conveyor belts (22, 24) are arranged adjacent to one another at the transition from the first feed portion (18) to the second feed portion (20).

12. Feed device according to any of claims 9 to 11, **characterised in that** it comprises a frame (50) on which the at least two feed units (14, 16) are arranged so as to be movable relative to one another transversely to the conveying direction (F).

13. Feed device according to any of the preceding claims, **characterised in that** the first feed portion (18) extends substantially horizontally.

14. Feed device according to any of the preceding claims, **characterised in that** the second feed portion (20) has an angle of inclination (α) of between approximately 5° and approximately 40° relative to the horizontal.

## Revendications

1. Dispositif (10) d'alimentation pour une pluralité d'éléments plats (12), qui se trouvent à plat les uns contre les autres, en particulier des découpes de carton, à un dispositif d'emballage (V), comprenant
• une première partie d'alimentation (18) avec un dispositif de transport (46) dont la surface de transport (22a1) destinée à supporter les éléments plats (12) est formée d'un matériau qui présente un coefficient de frottement par adhérence prédéterminé par rapport à l'interaction avec les éléments plats (12), et
• une deuxième partie d'alimentation (20) inclinée vers le dispositif d'emballage (V),
l'inclinaison de la première partie d'alimentation (18) et l'inclinaison de la deuxième partie d'alimentation (20) vers le dispositif d'emballage (V) étant différentes l'une de l'autre,
dans lequel la deuxième partie d'alimentation (20) comprend un autre dispositif de transport (48),
**caractérisé en ce qu'**une surface de transport (24a1) de l'autre dispositif de transport (48) destinée à supporter les éléments plats (12) est formée d'un matériau dont le coefficient de frottement par adhérence par rapport à l'interaction avec les éléments plats (12) a une valeur inférieure à celle du matériau du dispositif de transport (46) de la première partie d'alimentation (18).

2. Dispositif d'alimentation selon la revendication 1,
**caractérisé en ce que** le coefficient de frottement par adhérence de la surface de transport (24a1) de l'autre dispositif de transport (48) est choisi de telle sorte que le frottement par adhérence entre la surface de transport (24a1) et les éléments plats (12) est surmonté pendant un cycle de transport de l'autre dispositif de transport (48), de sorte qu'un glissement entre la surface de transport (24a1) et les éléments plats (12) se produit.

3. Dispositif d'alimentation selon la revendication 1 ou 2,
**caractérisé en ce que** la surface de transport (22a1) du dispositif de transport (46) de la première partie d'alimentation (18) est formée de polyuréthane et/ou que la surface de transport (24a1) de l'autre dispositif de transport (48) de la deuxième partie d'alimentation (20) est formée de téflon.

4. Dispositif d'alimentation selon l'une des revendications précédentes,
**caractérisé en ce qu'**un dispositif d'entraînement commun (26) est associé au dispositif de transport (46) de la première partie d'alimentation (18) et au dispositif de transport supplémentaire (48) de la deuxième partie d'alimentation (20).

5. Dispositif d'alimentation selon la revendication 4,
**caractérisé en ce que** les deux dispositifs de transport (46, 48) sont en liaison d'entraînement l'un avec l'autre à la transition de la première partie d'alimentation (18) à la deuxième partie d'alimentation (20).

6. Dispositif d'alimentation selon la revendication 4 ou 5,
**caractérisé en ce qu'**une unité de déviation (34, 36) est disposée à la transition entre la première partie d'alimentation (18) et la deuxième partie d'alimentation (20), qui dévie à la fois la surface de transport (22a1) du dispositif de transport (46) de la première partie d'alimentation (18) et la surface de transport (24a1) de l'autre dispositif de transport (48) de la deuxième partie d'alimentation (20).

7. Dispositif d'alimentation selon la revendication 6,
**caractérisé en ce que** l'unité de déviation (34, 36) comprend un axe rotatif sur lequel sont disposées au moins une roue de déviation (34) associée au dispositif de transport (46) de la première partie d'alimentation (18) ainsi qu'une roue de déviation (36) associée à l'autre dispositif de transport (48) de la deuxième partie d'alimentation (20).

8. Dispositif d'alimentation selon l'une des revendications précédentes,
**caractérisé en ce que** ledit un dispositif de transport (46) et/ou l'autre dispositif de transport (48) comprend au moins une courroie de transport (22, 24), qui est formée par une courroie dentée, par exemple.

9. Dispositif d'alimentation selon les revendications 7 ou 8,
**caractérisé en ce qu'**il comprend au moins deux unités d'alimentation (14, 16), dont chacune comprend au moins une courroie de transport (22) associée à la première partie d'alimentation (18) et une courroie de transport (24) associée à la deuxième partie d'alimentation (20), lesdites courroies de transport (22, 24) étant disposées sur un support commun (52).

10. Dispositif d'alimentation selon la revendication 9,
**caractérisé en ce que** les courroies de transport (22, 24) d'au moins une unité d'alimentation (14, 16) ont la même largeur (b).

11. Dispositif d'alimentation selon les revendications 9 ou 10,
**caractérisé en ce que** les courroies de transport (22, 24) sont disposées l'une à côté de l'autre à la transition entre la première partie d'alimentation (18) et la deuxième partie d'alimentation (20).

12. Dispositif d'alimentation selon l'une des revendications 9 à 11,
**caractérisé en ce qu'**il comprend un châssis (50) sur lequel lesdites au moins deux unités d'alimentation (14, 16) sont disposées de manière à pouvoir être déplacées l'une par rapport à l'autre transversalement à la direction de transport (F).

13. Dispositif d'alimentation selon l'une des revendications précédentes,
**caractérisé en ce que** la première partie d'alimentation (18) s'étend sensiblement horizontalement.

14. Dispositif d'alimentation selon l'une des revendications précédentes,
**caractérisé en ce que** la deuxième partie d'alimentation (20) présente un angle d'inclinaison (a) compris entre environ 5° et environ 40° par rapport à l'horizontale.
